# EUROPÄISCHE PATENTSCHRIFT

(11) **EP 3 455 504 B1**
(45) Veröffentlichungstag und Bekanntmachung des Hinweises auf die Patenterteilung: **04.10.2023**
(21) Anmeldenummer: 17755501.8
(22) Anmeldetag: 22.08.2017
(51) Int. Cl.: F04D 29/66, F04D 25/06, F04D 29/059

(54) **VORRICHTUNG, INSBESONDERE LÜFTERVORRICHTUNG, UND VERFAHREN ZUR DÄMPFUNG EINER VORRICHTUNG, INSBESONDERE LÜFTERVORRICHTUNG**
DEVICE, IN PARTICULAR FAN DEVICE, AND METHOD FOR DAMPING A DEVICE, IN PARTICULAR A FAN DEVICE
DISPOSITIF, EN PARTICULIER DISPOSITIF DE VENTILATION, ET PROCÉDÉ D'AMORTISSEMENT D'UN DISPOSITIF, EN PARTICULIER D'UN DISPOSITIF DE VENTILATION

(30) Priorität: 26.08.2016 DE 102016115933
(43) Veröffentlichungstag der Anmeldung: 20.03.2019
(73) Patentinhaber: ebm-papst St. Georgen GmbH & Co. KG, 78112 St. Georgen (DE)
(72) Erfinder: MAIER, Tobias, 78628 Rottweil (DE); FLEIG, Armin, 78112 St. Georgen (DE); MÜLLER, Martin, D-72250 Freudenstadt (DE)
(74) Vertreter: Staeger & Sperling Partnerschaftsgesellschaft mbB
(86) Internationale Anmeldenummer: PCT/EP2017/071068
(87) Internationale Veröffentlichungsnummer: WO 2018/036980

(56) Entgegenhaltungen:
- EP-A1- 1 760 319
- WO-A1-2011/038884
- WO-A1-2015/124238
- WO-A1-2016/009771
- DE-C- 582 962
- DE-U- 1 718 426
- DE-U1-202006 013 999
- US-A- 5 982 066
- US-A1- 2005 238 274
- US-A1- 2012 144 939
- US-A1- 2016 040 711

## Beschreibung

### Stand der Technik

Die Erfindung betrifft einen Lüfter zumindest mit einer Vorrichtung, insbesondere Lüftervorrichtung, gemäß Anspruch 1.

Aus der CN 204677511 U ist ein Lüfter mit einem Lüftergehäuse, mit einem zumindest teilweise innerhalb des Lüftergehäuses angeordneten Lüfterrad und mit einer als Feder ausgebildeten Dämpfungseinheit zur Dämpfung einer axialen Bewegung des Lüfterrads in genau eine Axialrichtung bekannt. Weiterer Stand der Technik im vorliegenden technischen Gebiet ist offenbart in den Dokumenten DE 20 2006 013 999 U1, WO 2015/124238 A1, WO 2016/009771 A1, US 5,982,066 A, WO 2011/038884 A1, EP 1 760 319 A1, US 2016/040711 A1, DE 17 18 426 U, DE 582 962 C, US 2012/144939 A1 und US 2005/238274 A1.

Die Aufgabe der Erfindung besteht insbesondere darin, einen gattungsgemäßen Lüfter mit einer Vorrichtung, insbesondere Lüftervorrichtung, mit verbesserten Eigenschaften hinsichtlich einer Dämpfungswirkung bereitzustellen. Die Aufgabe wird durch die Merkmale des Anspruchs 1 gelöst, während vorteilhafte Ausgestaltungen und Weiterbildungen der Erfindung den Unteransprüchen entnommen werden können.

### Vorteile der Erfindung

Es wird ein Lüfter gemäß Patentanspruch 1 vorgeschlagen, mit einer ersten Lüftereinheit, mit einer zweiten Einheit, insbesondere zweiten Lüftereinheit, mit einer Lagereinheit, welche die erste Lüftereinheit, und die zweite Einheit, insbesondere zweite Lüftereinheit, um eine Drehachse drehbar relativ zueinander lagert, und mit einer Dämpfungseinheit, welche dazu vorgesehen ist, eine, insbesondere durch einen Stoß, eine Erschütterung, Vibrationen und/oder Schwingungen bewirkte, Relativbewegung der ersten Lüftereinheit, und der zweiten Einheit, insbesondere zweiten Lüftereinheit, in eine zu der Drehachse zumindest im Wesentlichen parallel ausgerichtete erste Axialrichtung und in eine zu der Drehachse zumindest im Wesentlichen parallel ausgerichtete und insbesondere der ersten Axialrichtung entgegengesetzte zweite Axialrichtung zumindest teilweise zu dämpfen. Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Ferner soll unter "zumindest im Wesentlichen parallel" insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist.

Die Vorrichtung kann insbesondere als eine Lagervorrichtung, vorzugsweise Kugellagervorrichtung, beispielsweise eines Motors, eines Antriebs, einer weiteren mittels eines Kugellagers gelagerten Vorrichtung oder dergleichen ausgebildet sein. Die Vorrichtung ist als eine Lüftervorrichtung ausgebildet. Unter einer "Lüftervorrichtung" soll in diesem Zusammenhang insbesondere zumindest ein Teil, insbesondere eine Unterbaugruppe, eines Lüfters, insbesondere eines Diagonallüfters, eines Radiallüfters und/oder vorzugsweise eines Axiallüfters, verstanden werden. Die erste Lüftereinheit, ist dabei vorteilhaft als Lüftergehäuse ausgebildet und insbesondere dazu vorgesehen, zumindest einen, vorteilhaft genau einen, Aufnahmeraum für die zweite Einheit, insbesondere zweite Lüftereinheit, bereitzustellen und/oder die zweite Einheit, insbesondere zweite Lüftereinheit, zumindest teilweise und vorzugsweise zu wenigstens einem Großteil aufzunehmen. Unter dem Ausdruck "zu wenigstens einem Großteil" sollen dabei insbesondere zumindest 55 %, vorteilhaft zumindest 65 %, vorzugsweise zumindest 75 %, besonders bevorzugt zumindest 85 % und besonders vorteilhaft zumindest 95 % verstanden werden. Die zweite Einheit, insbesondere zweite Lüftereinheit, ist vorzugsweise als Lüfterrad und/oder Lüfterrotor ausgebildet und insbesondere drehbar um die Drehachse gelagert. Die zweite Einheit, insbesondere zweite Lüftereinheit, kann im vorliegenden Fall insbesondere zumindest einen, vorteilhaft genau einen, Lüftermagneten, zumindest eine, vorzugsweise genau eine, Lüfterwelle, welche insbesondere die Drehachse definiert, und/oder zumindest ein, vorteilhaft genau ein, Flügelrad aufweisen. Zudem soll unter einer "Lagereinheit" insbesondere eine Einheit verstanden werden, welche vorteilhaft dazu vorgesehen ist, die erste Einheit, insbesondere erste Lüftereinheit, und/oder die zweite Einheit, insbesondere zweite Lüftereinheit, zumindest teilweise aufzunehmen und insbesondere drehbar zu halten und/oder zu lagern. Insbesondere weist die Lagereinheit dazu zumindest ein, insbesondere als Gleitlager und/oder Wälzlager ausgebildetes, Lagerelement auf. Vorzugsweise ist die Lagereinheit ferner separat von der ersten Einheit, insbesondere ersten Lüftereinheit, und/oder von der zweiten Einheit, insbesondere zweiten Lüftereinheit, ausgebildet.

Darüber hinaus soll unter einer "Dämpfungseinheit" insbesondere eine Einheit, insbesondere mit zumindest einem Dämpfungselement, verstanden werden, welche dazu vorgesehen ist, insbesondere auf die Vorrichtung, insbesondere Lüftervorrichtung, insbesondere die erste Einheit, insbesondere erste Lüftereinheit, die zweite Einheit, insbesondere zweite Lüftereinheit, und/oder die Lagereinheit, einwirkende, Stöße, Erschütterungen, Vibrationen und/oder Schwingungen zumindest teilweise abzuschwächen und/oder zu reduzieren. Insbesondere ist die Dämpfungseinheit im vorliegenden Fall dazu vorgesehen, eine Relativbewegung der ersten Einheit, insbesondere ersten Lüftereinheit, und der zweiten Einheit, insbesondere zweiten Lüftereinheit, in eine zu der Drehachse zumindest im Wesentlichen parallel ausgerichtete erste Axialrichtung, bei welcher sich ein Abstand, insbesondere ein minimaler und/oder maximaler Abstand, zwischen der ersten Einheit, insbesondere ersten Lüftereinheit, und der zweiten Einheit, insbesondere zweiten Lüftereinheit, und/oder einem Teilbereich der ersten Einheit, insbesondere ersten Lüftereinheit, und einem weiteren Teilbereich der zweiten Einheit, insbesondere zweiten Lüftereinheit, vergrößert, und in eine zu der Drehachse zumindest im Wesentlichen parallel ausgerichtete zweite Axialrichtung, bei welcher sich ein Abstand, insbesondere ein minimaler und/oder maximaler Abstand, zwischen der ersten Einheit, insbesondere ersten Lüftereinheit, und der zweiten Einheit, insbesondere zweiten Lüftereinheit, und/oder einem Teilbereich der ersten Einheit, insbesondere ersten Lüftereinheit, und einem weiteren Teilbereich der zweiten Einheit, insbesondere zweiten Lüftereinheit, verkleinert, zumindest teilweise zu dämpfen. Vorzugsweise ist die Dämpfungseinheit und/oder das wenigstens eine Dämpfungselement hierzu zumindest teilweise zwischen der ersten Einheit, insbesondere ersten Lüftereinheit, und der zweiten Einheit, insbesondere zweiten Lüftereinheit, und vorteilhaft in einem Verbindungsbereich zwischen der ersten Einheit, insbesondere ersten Lüftereinheit, und der zweiten Einheit, insbesondere zweiten Lüftereinheit, vorteilhaft in einem Bereich der Lagereinheit, angeordnet. Besonders bevorzugt kontaktiert die Dämpfungseinheit und/oder das wenigstens eine Dämpfungselement die erste Lüftereinheit, die zweite Einheit, insbesondere zweite Lüftereinheit, und/oder die Lagereinheit dabei unmittelbar, insbesondere in wenigstens einem Anwendungszustand und/oder dauerhaft. Durch diese Ausgestaltung kann eine Vorrichtung, insbesondere Lüftervorrichtung, mit verbesserten Eigenschaften hinsichtlich einer Dämpfungswirkung bereitgestellt werden. Insbesondere kann dabei eine Stabilität und/oder Robustheit der Vorrichtung, insbesondere Lüftervorrichtung, erhöht werden, wodurch vorteilhaft eine Standzeit und/oder eine Dauerfestigkeit der Vorrichtung, insbesondere Lüftervorrichtung, verbessert werden kann. Darüber hinaus kann eine Effizienz, insbesondere eine Wartungseffizienz und/oder eine Kosteneffizienz, verbessert werden. Des Weiteren kann eine vorteilhafte Verspannung zwischen der ersten Einheit, insbesondere ersten Lüftereinheit, der zweiten Einheit, insbesondere zweiten Lüftereinheit, und der Lagereinheit erreicht werden.

Vorzugsweise ist die Dämpfungseinheit zumindest dazu vorgesehen, eine auf die Lagereinheit einwirkende Kraft, insbesondere Stoßkraft, zumindest teilweise zu dämpfen. Insbesondere ist die Dämpfungseinheit dabei dazu vorgesehen, eine auf das zumindest eine Lagerelement der Lagereinheit und vorteilhaft auf sämtliche Lagerelemente der Lagereinheit einwirkende Kraft, insbesondere Stoßkraft, zumindest teilweise zu dämpfen. Hierdurch kann die Lagereinheit vorteilhaft entlastet und eine Ausfallwahrscheinlichkeit der Vorrichtung, insbesondere Lüftervorrichtung, minimiert werden.

Weist die Dämpfungseinheit wenigstens ein zumindest teilweise, vorzugsweise zu wenigstens einem Großteil und besonders bevorzugt vollständig, flexibel und bevorzugt elastisch ausgebildetes Dämpfungselement auf, wird eine vorteilhaft einfache und/oder kostengünstige Dämpfungswirkung erreicht.

In diesem Zusammenhang soll unter einem "elastischen Objekt" insbesondere ein Objekt verstanden werden, das zumindest einen Teilbereich und/oder zumindest einen Teil aufweist, der in einem normalen Betriebszustand zumindest in seiner Position um zumindest 0,1 cm, vorzugsweise um zumindest 0,25 cm und besonders bevorzugt um zumindest 0,5 cm, elastisch veränderbar ist, und das insbesondere eine von einer Veränderung der Position abhängige und vorzugsweise zu der Veränderung proportionale Gegenkraft erzeugt, die insbesondere der Veränderung entgegen wirkt. Insbesondere ist das elastische Objekt wiederholt, insbesondere beschädigungsfrei, verformbar und strebt insbesondere nach einer Verformung selbstständig wieder einer Grundform zu. Insbesondere besteht das Dämpfungselement in diesem Fall zumindest teilweise, vorzugsweise zu wenigstens einem Großteil und besonders bevorzugt vollständig, aus einem flexiblen und bevorzugt elastischen Material. Das flexible und vorteilhaft elastische Material kann dabei insbesondere ein Silikon, ein Elastomer, ein Thermoplast, ein Gummi, ein gummiähnliches Material und/oder vorteilhaft ein federelastisches Material, wie beispielsweise Federstahl, sein. Vorteilhaft umfasst die Dämpfungseinheit dabei ferner zumindest ein, vorteilhaft einen Anschlag aufweisendes, Halteelement, welches insbesondere eine Wirkverbindung mit dem Dämpfungselement aufweist und insbesondere zu einer Halterung und/oder einer Vorspannung des Dämpfungselements vorgesehen ist.

Gemäß der Erfindung sind die Dämpfungselemente als Tellerfeder ausgebildet, wodurch insbesondere eine besonders bauraumeffiziente Ausgestaltung und/oder eine vorteilhafte Kräfteverteilung erreicht werden kann..

Erfindungsgemäß wird vorgesehen, dass die Dämpfungseinheit zumindest zwei separat voneinander ausgebildete Dämpfungselemente aufweist. Vorzugsweise sind die Dämpfungselemente räumlich getrennt und/oder beabstandet voneinander. Bevorzugt umfasst die Dämpfungseinheit dabei zumindest zwei Halteelemente, wobei vorteilhaft jedem der Dämpfungselemente eines der Halteelemente zugeordnet ist. Hierdurch kann insbesondere eine Dämpfungswirkung optimiert werden.

Vorzugsweise sind die Dämpfungselemente in Richtung der Drehachse versetzt zueinander angeordnet. Besonders bevorzugt sind die Dämpfungselemente in Richtung der Drehachse auf gegenüberliegenden Seiten der Lagereinheit angeordnet. Darunter, dass "die Dämpfungselemente in Richtung der Drehachse auf gegenüberliegenden Seiten der Lagereinheit angeordnet sind" soll insbesondere verstanden werden, dass die Dämpfungselemente in Richtung der Drehachse auf gegenüberliegenden Seiten eines die Lagereinheit und/oder sämtliche Lagerelemente der Lagereinheit gerade noch umschließenden, insbesondere gedachten, Quaders angeordnet sind. Hierdurch kann insbesondere eine gleichmäßige Krafteinwirkung erreicht werden.

Des Weiteren wird vorgeschlagen, dass die Dämpfungselemente koaxial bezüglich der Drehachse angeordnet sind. Hierdurch kann insbesondere eine nahezu bauraumneutrale Ausgestaltung erreicht werden. Zudem kann eine vorteilhafte Montage erreicht werden.

In einer bevorzugten Ausgestaltung der Erfindung wird vorgeschlagen, dass die Dämpfungselemente zumindest im Wesentlichen baugleich ausgebildet sind. Unter "zumindest im Wesentlichen baugleichen" Objekten sollen dabei insbesondere Objekte verstanden werden, welche zumindest im Wesentlichen identisch zueinander ausgebildete Außenformen aufweisen, sich jedoch insbesondere in zumindest einem Merkmal, wie beispielsweise einem inneren Aufbau, einem Material und/oder einer Funktionsweise voneinander unterscheiden können. Bevorzugt sind die zumindest im Wesentlichen baugleichen Objekte jedoch abgesehen von Fertigungstoleranzen und/oder im Rahmen fertigungstechnischer Möglichkeiten und/oder im Rahmen standardisierter Toleranzen zueinander identisch. Vorteilhaft sind in diesem Fall ferner die Halteelemente der Dämpfungseinheit zumindest im Wesentlichen baugleich ausgebildet. Hierdurch kann insbesondere eine gleichmäßige und/oder symmetrische Kraftverteilung erreicht werden. Zudem kann eine vorteilhafte Verspannung zwischen der ersten Einheit, insbesondere ersten Lüftereinheit, der zweiten Einheit, insbesondere zweiten Lüftereinheit, und der Lagereinheit erreicht werden.

Die Lagereinheit könnte beispielsweise als Gleitlager ausgebildet sein und/oder zumindest ein als Gleitlager ausgebildetes Lagerelement aufweisen. Vorteilhaft wird jedoch vorgeschlagen, dass die Lagereinheit zumindest ein als Wälzlager, insbesondere als Rollenlager und vorteilhaft als Kugellager, ausgebildetes Lagerelement aufweist. In diesem Fall umfasst das Lagerelement insbesondere zumindest einen Innenring, zumindest einen Außenring und zumindest einen, insbesondere zwischen dem Innenring und dem Außenring angeordneten, Wälzkörper. Vorzugsweise ist die Lagereinheit in diesem Fall frei von einem Gleitlager. Hierdurch kann insbesondere eine vorteilhafte effiziente Vorrichtung, insbesondere Lüftervorrichtung, mit minimaler Reibung und reduzierten Betriebskosten bereitgestellt werden.

Gemäß einer besonders bevorzugten Ausgestaltung der Erfindung wird vorgeschlagen, dass die Dämpfungseinheit dazu vorgesehen ist, eine, insbesondere durch einen Stoß, eine Erschütterung, Vibrationen und/oder Schwingungen bewirkte, Kraft über zumindest einen an einem Wälzkörper des, insbesondere als Wälzlager ausgebildeten, Lagerelements, insbesondere dem zuvor genannten Wälzkörper, vorbeiführenden Kraftweg zu leiten und/oder zu führen. Vorzugsweise ist die Dämpfungseinheit dazu vorgesehen, die Kraft über den Innenring und/oder vorteilhaft den Außenring des, insbesondere als Wälzlager ausgebildeten, Lagerelements zu leiten und/oder zu führen, vorteilhaft mittels eines Kontakts zwischen dem Halteelement und dem Innenring und/oder vorteilhaft Außenring. Hierdurch können insbesondere Schäden und/oder Defekte des Wälzkörpers, beispielsweise durch Brinellierungen, reduziert und/oder vorteilhaft gänzlich vermieden werden.

Darüber hinaus wird vorgeschlagen, dass die Lagereinheit zumindest zwei separat voneinander ausgebildete und vorzugsweise in Richtung der Drehachse versetzt zueinander angeordnete Lagerelemente aufweist. Vorteilhaft sind die Lagerelemente koaxial bezüglich der Drehachse angeordnet sind. Bevorzugt sind die Lagerelemente zumindest im Wesentlichen baugleich ausgebildet. Besonders vorteilhaft sind die Lagerelemente als Wälzlager ausgebildet. Hierdurch kann insbesondere eine vorteilhafte Laufruhe der Vorrichtung, insbesondere Lüftervorrichtung, erreicht werden.

Eine besonders hohe Stabilität und/oder Robustheit kann insbesondere erreicht werden, wenn jedem der Lagerelemente eines der Dämpfungselemente zugeordnet ist. Bevorzugt ist dabei jedem Lagerelement genau ein Dämpfungselement der Dämpfungseinheit zugeordnet. Vorteilhaft kontaktiert jedes der Dämpfungselemente eines der Lagerelemente dabei unmittelbar, insbesondere in wenigstens einem Anwendungszustand und/oder dauerhaft.

Ferner wird vorgeschlagen, dass zumindest ein Dämpfungselement, insbesondere zumindest ein Dämpfungselement der zwei separat voneinander ausgebildeten Dämpfungselemente, an einer in Richtung der Drehachse einem Zentrum der Lagereinheit abgewandten Seite eines Lagerelements angeordnet ist.

Vorzugsweise sind zwei separat voneinander ausgebildete Dämpfungselemente an den in Richtung der Drehachse dem Zentrum der Lagereinheit abgewandten Seiten zweier separat voneinander ausgebildeter Lagerelemente angeordnet. Dadurch kann eine äußere Krafteinwirkung besonders vorteilhaft gedämpft werden. Insbesondere können von außen kommende Krafteinwirkungen auf die Lagereinheit vorteilhaft abgeschwächt und/oder vermieden werden. Das Zentrum der Lagereinheit ist insbesondere als ein Schnittpunkt zwischen der Drehachse und einer senkrecht zur Drehachse stehenden Mittelebene ausgebildet, welche insbesondere in der Mitte einer Verbindungslinie zwischen den Lagerelementen angeordnet ist.

Außerdem wird vorgeschlagen, dass zumindest ein Dämpfungselement, insbesondere zumindest ein Dämpfungselement der zwei separat voneinander ausgebildeten Dämpfungselemente, an einer in Richtung der Drehachse einem Zentrum der Lagereinheit zugewandten Seite eines Lagerelements angeordnet ist. Vorzugsweise sind zwei separat voneinander ausgebildete Dämpfungselemente an den in Richtung der Drehachse dem Zentrum der Lagereinheit zugewandten Seiten zweier separat voneinander ausgebildeter Lagerelemente angeordnet. Dadurch kann vorteilhaft eine gute Dämpfung erzielt werden, insbesondere unter Beibehaltung einer möglichst großen Ausdehnung der Lagereinheit in Richtung der Drehachse. Hierdurch kann insbesondere eine hohe Stabilität der gedämpften Lagerung erzielt werden. Alternativ oder zusätzlich ist vorstellbar, dass eines von zwei Dämpfungselementen an einer in Richtung der Drehachse dem Zentrum der Lagereinheit abgewandten Seite eines von zwei Lagerelementen angeordnet ist und insbesondere ein weiteres der zwei Dämpfungselemente an einer in Richtung der Drehachse dem Zentrum der Lagereinheit zugewandten Seite des weiteren der zwei Lagerelemente angeordnet ist. Dadurch kann vorteilhaft eine Dämpfung an zu erwartende Hauptwirkungsrichtungen von angreifenden Kräften angepasst werden.

Des Weiteren wird erfindungsgemäß vorgesehen, dass die Dämpfungseinheit zumindest ein Vorspannelement aufweist, zu einer Beeinflussung eines Dämpfungsverhaltens zumindest eines Teils der Dämpfungseinheit. Dadurch kann vorteilhaft, insbesondere je nach Auslegung, beispielsweise Dicke, des Vorspannelements, ein Dämpfungsverhalten voreingestellt werden, wodurch vorteilhaft eine Flexibilität erhöht werden kann. Insbesondere kann vorteilhaft eine voreinstellbare Aufteilung der Gesamtdämpfungsstärke der Dämpfungseinheit auf die einzelnen Dämpfungselemente ermöglicht werden. Zudem kann vorteilhaft eine Übertragung von Mikrobewegungen auf die Lagereinheit unterbunden werden. Das Vorspannelement ist insbesondere dazu vorgesehen eine Federkraft und/oder eine Grundauslenkung einer der Tellerfedern durch Vorspannen der Tellerfeder zu modifizieren und/oder einzustellen.

Zusätzlich wird vorgeschlagen, dass die Dämpfungselemente unterschiedliche Federkräfte aufweisen. Dadurch kann vorteilhaft ein Dämpfungsverhalten an zu erwartende Kräfte angepasst werden. Zudem kann vorteilhaft ein zu einem Dämpfen bestimmter Bewegungen, beispielsweise Mikrobewegungen, vorgesehenes Dämpfungsverhalten auf ein Dämpfungselement konzentriert werden. Insbesondere können die Dämpfungselemente unterschiedlich, beispielsweise als unterschiedlich geformte und/oder unterschiedlich harte Tellerfedern ausgebildet sein. Vorzugsweise sind die Dämpfungselemente jedoch identisch zueinander ausgebildet und mittels eines Einstellmechanismus, beispielsweise dem Vorspannelement einstellbar, beispielsweise in ihren jeweiligen Federhärten und/oder ihren jeweiligen Dämpfungseigenschaften.

Weiterhin wird erfindungsgemäß vorgesehen, dass das zumindest eine Vorspannelement dazu vorgesehen ist, insbesondere in einem montierten Zustand der Vorrichtung, insbesondere Lüftervorrichtung, ein wesentlich voneinander verschiedenes Dämpfungsverhalten der zumindest zwei separat voneinander ausgebildeten Dämpfungselemente zu erzeugen. Dadurch kann vorteilhaft ein Dämpfungsverhalten an zu erwartende Kräfte angepasst werden. Zudem kann vorteilhaft ein zu einem Dämpfen bestimmter Bewegungen, beispielsweise Mikrobewegungen, vorgesehenes Dämpfungsverhalten auf ein Dämpfungselement konzentriert werden. Vorzugsweise ist das Vorspannelement an einer in Richtung der Drehachse dem Grundkörper der zweiten Einheit, insbesondere zweiten Lüftereinheit, zugewandten Seite des in Richtung der Drehachse dem Grundkörper der zweiten Einheit, insbesondere zweiten Lüftereinheit, zugewandten Lagerelements angeordnet. Unter einem "wesentlich voneinander verschiedenen Dämpfungsverhalten" soll insbesondere verstanden werden, dass zwei Dämpfungselemente im montierten Zustand verschiedene Dämpfungskonstanten und/oder Federkräfte aufweisen, welche zumindest um 10 %, vorzugsweise zumindest um 20 % und bevorzugt zumindest um 50 % voneinander abweichen, und/oder, dass zwei Dämpfungselemente im montierten Zustand wesentlich voneinander verschiedene Schwingungsverhalten aufweisen, wobei insbesondere eine Resonanzfrequenz der Dämpfungselemente zumindest um 10 %, vorzugsweise zumindest um 20 % und bevorzugt zumindest um 50 % voneinander abweicht. Vorzugsweise sind die in einem montierten Zustand der Vorrichtung, insbesondere Lüftervorrichtung, ein wesentlich voneinander verschiedenes Dämpfungsverhalten erzeugenden, separat voneinander ausgebildeten zwei Dämpfungselemente in einem demontierten Zustand, insbesondere einem Anlieferungszustand, im Wesentlichen identische Bauteile.

Zudem geht die Offenbarung aus von einem Verfahren zur Dämpfung einer Vorrichtung, insbesondere Lüftervorrichtung, wobei die Vorrichtung, insbesondere Lüftervorrichtung, eine erste Einheit, insbesondere erste Lüftereinheit, eine zweite Einheit, insbesondere zweite Lüftereinheit, und eine Lagereinheit aufweist, welche die erste Einheit, insbesondere erste Lüftereinheit, und die zweite Einheit, insbesondere zweite Lüftereinheit, um eine Drehachse drehbar relativ zueinander lagert, wobei, insbesondere mittels einer Dämpfungseinheit, eine, insbesondere durch einen Stoß, eine Erschütterung, Vibrationen und/oder Schwingungen bewirkte, Relativbewegung der ersten Einheit, insbesondere erste Lüftereinheit, und der zweiten Einheit, insbesondere zweite Lüftereinheit, in eine zu der Drehachse zumindest im Wesentlichen parallel ausgerichtete erste Axialrichtung und in eine zu der Drehachse zumindest im Wesentlichen parallel ausgerichtete und insbesondere der ersten Axialrichtung entgegengesetzte zweite Axialrichtung zumindest teilweise gedämpft wird. Hierdurch kann insbesondere eine Dämpfungswirkung verbessert werden. Insbesondere kann dabei eine Stabilität und/oder Robustheit der Vorrichtung, insbesondere Lüftervorrichtung, erhöht werden, wodurch vorteilhaft eine Standzeit und/oder eine Dauerfestigkeit der Vorrichtung, insbesondere Lüftervorrichtung, verbessert werden kann. Darüber hinaus kann eine Effizienz, insbesondere eine Wartungseffizienz und/oder eine Kosteneffizienz, verbessert werden. Des Weiteren kann eine vorteilhafte Verspannung zwischen der ersten Einheit, insbesondere ersten Lüftereinheit, der zweiten Einheit, insbesondere zweiten Lüftereinheit, und der Lagereinheit erreicht werden.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen. Es zeigen:
- Fig. 1: ein beispielhaft als Axiallüfter ausgebildeter Lüfter mit einer Vorrichtung, insbesondere Lüftervorrichtung, die nicht zur Erfindung gehört, in einer seitlichen Schnittdarstellung,

- Fig. 2: der Lüfter mit der Vorrichtung, insbesondere Lüftervorrichtung, in einem ersten Betriebszustand,
- Fig. 3: der Lüfter mit der Vorrichtung, insbesondere Lüftervorrichtung, in einem zweiten Betriebszustand,
- Fig. 4: Lüfter mit einer alternativen Vorrichtung, insbesondere Lüftervorrichtung, die nicht zur Erfindung gehört,

- Fig. 5: die erfindungsgemäße Lüftervorrichtung,

- Fig. 6: Lüfter mit einer zweiten weiteren alternativen Vorrichtung, insbesondere Lüftervorrichtung, die nicht zur Erfindung gehört, und
- Fig. 7: der Lüfter mit einer dritten weiteren alternativen Vorrichtung insbesondere Lüftervorrichtung, die nicht zur Erfindung gehört.

### Beschreibung der Ausführungsbeispiele

Figur 1 zeigt einen als Axiallüfter ausgebildeten Lüfter 28a in einer seitlichen Schnittdarstellung. Der Lüfter 28a dient beispielsweise zur Kühlung eines Elektrogeräts. Alternativ könnte ein Lüfter auch als Diagonallüfter und/oder Radiallüfter ausgebildet sein und/oder in einem anderen Einsatzgebiet verwendet werden. Der Lüfter 28a umfasst eine Vorrichtung. Die Vorrichtung ist als eine Lüftervorrichtung ausgebildet.

Die Lüftervorrichtung umfasst eine erste Einheit 10a und eine zweite Einheit 12a. Die erste Einheit 10a ist als eine erste Lüftereinheit 10a ausgebildet. Die zweite Einheit 12a ist als eine zweite Lüftereinheit 12a ausgebildet. Die erste Lüftereinheit 10a ist als Lüftergehäuse 66a ausgebildet. Die erste Lüftereinheit 10a ist dazu vorgesehen, einen Aufnahmeraum für die zweite Lüftereinheit 12a bereitzustellen und die zweite Lüftereinheit 12a in einem vollständig montierten zumindest teilweise aufzunehmen.

Die zweite Lüftereinheit 12a ist im vorliegenden Fall als Lüfterrad ausgebildet. Die zweite Lüftereinheit 12a ist dabei als Rotor, insbesondere Außenläufer, ausgebildet. Die zweite Lüftereinheit 12a umfasst einen Grundkörper 30a. Zur Verbindung der zweiten Lüftereinheit 12a mit der ersten Lüftereinheit 10a umfasst die zweite Lüftereinheit 12a zudem eine Lüfterwelle 32a. Die Lüfterwelle 32a ist an dem Grundkörper 30a angeordnet. Die Lüfterwelle 32a definiert eine Drehachse 16a. Die zweite Lüftereinheit 12a ist im montierten Zustand zumindest teilweise in dem Aufnahmeraum der ersten Lüftereinheit 10a angeordnet. Die zweite Lüftereinheit 12a ist im montierten Zustand drehbar um die Drehachse 16a gelagert. Prinzipiell könnte eine erste Lüftereinheit und/oder eine zweite Lüftereinheit jedoch auch als Teil eines Lüfterrads, wie beispielsweise als Lüfterwelle, als Grundkörper, als Rotorflügel und/oder als Rotormagnet, als Teil eines Lüftergehäuses 66a, wie beispielsweise als Seitenwand und/oder Bodenwand eines Lüftergehäuses 66a, und/oder als anderes Bauteil eines Lüfters ausgebildet sein.

Darüber hinaus umfasst die Lüftervorrichtung eine Lagereinheit 14a. Die Lagereinheit 14a ist separat von der ersten Lüftereinheit 10a und der zweiten Lüftereinheit 12a ausgebildet. Die erste Lüftereinheit 10a, die zweite Lüftereinheit 12a und die Lagereinheit 14a weisen demnach keine gemeinsamen Bauteile auf. Die Lagereinheit 14a ist in einem montierten Zustand zentral in der ersten Lüftereinheit 10a, insbesondere dem Aufnahmeraum der ersten Lüftereinheit 10a, angeordnet. Die Lagereinheit 14a ist dabei kraft- und/oder formschlüssig mit der ersten Lüftereinheit 10a verbunden. Zudem umgreift die Lagereinheit 14a die Lüfterwelle 32a der zweiten Lüftereinheit 12a. Die Lagereinheit 14a ist dabei kraft- und/oder formschlüssig mit der zweiten Lüftereinheit 12a verbunden, vorteilhaft mittels einer Pressverbindung. Die Lagereinheit 14a ist dazu vorgesehen, die erste Lüftereinheit 10a relativ zu der zweiten Lüftereinheit 12a drehbar um die Drehachse 16a zu lagern.

Dazu umfasst die Lagereinheit 14a zumindest ein Lagerelement 24a, 26a. Im vorliegenden Fall umfasst die Lagereinheit 14a genau zwei Lagerelemente 24a, 26a. Die Lagerelemente 24a, 26a sind zumindest im Wesentlichen baugleich ausgebildet. Die Lagerelemente 24a, 26a sind separat voneinander ausgebildet. Die Lagerelemente 24a, 26a sind räumlich getrennt und/oder beabstandet voneinander. Die Lagerelemente 24a, 26a sind koaxial bezüglich der Drehachse 16a angeordnet. Die Lagerelemente 24a, 26a sind in Richtung der Drehachse 16a versetzt zueinander angeordnet. Ein minimaler Abstand zwischen den Lagerelementen 24a, 26a beträgt dabei zumindest 10 % und vorteilhaft zumindest 20 % einer Haupterstreckungslänge der Lüfterwelle 32a. Ein erstes Lagerelement 24a der Lagerelemente 24a, 26a ist auf einer dem Grundkörper 30a der zweiten Lüftereinheit 12a zugewandten Seite angeordnet. Ein zweites Lagerelement 26a der Lagerelemente 24a, 26a ist auf einer dem Grundkörper 30a der zweiten Lüftereinheit 12a abgewandten Seite angeordnet. Die Lagerelemente 24a, 26a weisen jeweils eine in Richtung der Drehachse 16a einem Zentrum der Lagereinheit 14a zugewandte Seite 62a, 64a auf. Die Lagerelemente 24a, 26a weisen jeweils eine in Richtung der Drehachse 16a einem Zentrum der Lagereinheit 14a abgewandte Seite 58a, 60a auf.

Ferner sind die Lagerelemente 24a, 26a als Wälzlager, im vorliegenden Fall insbesondere als Kugellager, ausgebildet. Die Lagerelemente 24a, 26a umfassen jeweils einen Innenring 34a, 36a, einen Außenring 38a, 40a und zumindest einen, insbesondere zwischen dem Innenring 34a, 36a und dem Außenring 38a, 40a angeordneten, Wälzkörper 42a, 44a. Ein jeweiliger Innenring 34a, 36a der Innenringe 34a, 36a und ein jeweiliger Außenring 38a, 40a der Außenringe 38a, 40a sind dabei konzentrisch bezüglich der Drehachse 16a angeordnet. Die Innenringe 34a, 36a sind dabei der Lüfterwelle 32a zugewandt. Die Außenringe 38a, 40a sind der Lüfterwelle 32a abgewandt. Alternativ könnte eine Lagereinheit jedoch auch genau ein Lagerelement und/oder zumindest drei Lagerelemente aufweisen. Zudem ist denkbar, dass eine Lagereinheit wenigstens ein als Gleitlager ausgebildetes Lagerelement aufweist. Darüber hinaus könnte wenigstens ein Lagerelement prinzipiell auch als von einem Kugellager abweichendes Wälzlager ausgebildet sein, wie beispielsweise als Nadellager oder dergleichen.

Weiterhin weist die Lüftervorrichtung eine Sicherungseinheit 54a auf. Die Sicherungseinheit 54a ist einstückig ausgebildet. Die Sicherungseinheit 54a ist im vorliegenden Fall als Sicherungsring ausgebildet. Die Sicherungseinheit 54a ist auf an sich bekannte Art dazu vorgesehen, die zweite Lüftereinheit 12a in dem Aufnahmeraum der ersten Lüftereinheit 10a zu sichern und insbesondere eine Bewegung der zweiten Lüftereinheit 12a in zumindest eine Raumrichtung, insbesondere entgegen einer Montagerichtung, zumindest teilweise zu begrenzen und/oder zu verhindern. Dabei ist die Sicherungseinheit 54a dazu vorgesehen, in einem montierten Zustand die Lüfterwelle 32a, insbesondere in einem dem Grundkörper 30a der zweiten Lüftereinheit 12a abgewandten Endbereich, zu umgreifen. Alternativ könnte eine Sicherungseinheit jedoch auch einstückig mit einer ersten Lüftereinheit und/oder einer zweiten Lüftereinheit ausgebildet sein.

Ferner umfasst die Lüftervorrichtung eine Dämpfungseinheit 18a. Die Dämpfungseinheit 18a ist separat von der ersten Lüftereinheit 10a, der zweiten Lüftereinheit 12a und der Lagereinheit 14a ausgebildet. Die erste Lüftereinheit 10a, die zweite Lüftereinheit 12a, die Lagereinheit 14a und die Dämpfungseinheit 18a weisen demnach keine gemeinsamen Bauteile auf. Die Dämpfungseinheit 18a ist im vorliegenden Fall mehrteilig ausgebildet. Die Dämpfungseinheit 18a ist in einem montierten Zustand zwischen der ersten Lüftereinheit 10a und der zweiten Lüftereinheit 12a angeordnet. Die Dämpfungseinheit 18a ist dabei in einem Verbindungsbereich zwischen der ersten Lüftereinheit 10a und der zweiten Lüftereinheit 12a angeordnet. Die Dämpfungseinheit 18a ist in einem montierten Zustand zentral in der ersten Lüftereinheit 10a, insbesondere dem Aufnahmeraum der ersten Lüftereinheit 10a, angeordnet. Zudem umgreift die Dämpfungseinheit 18a die Lüfterwelle 32a der zweiten Lüftereinheit 12a. Die Dämpfungseinheit 18a ist dazu vorgesehen, eine, beispielsweise durch Stöße, Erschütterungen, Vibrationen und/oder Schwingungen bewirkte, Relativbewegung der ersten Lüftereinheit 10a und der zweiten Lüftereinheit 12a zumindest teilweise zu dämpfen. Im vorliegenden Fall ist die Dämpfungseinheit 18a dazu vorgesehen, eine Relativbewegung der ersten Lüftereinheit 10a und der zweiten Lüftereinheit 12a in eine zu der Drehachse 16a zumindest im Wesentlichen parallel ausgerichtete erste Axialrichtung und in eine zu der Drehachse 16a zumindest im Wesentlichen parallel ausgerichtete und der ersten Axialrichtung entgegengesetzte zweite Axialrichtung zumindest teilweise zu dämpfen. Demnach ist die Dämpfungseinheit 18a dazu vorgesehen, eine Relativbewegung der ersten Lüftereinheit 10a und der zweiten Lüftereinheit 12a, bei welcher sich ein Abstand zwischen der ersten Lüftereinheit 10a und der zweiten Lüftereinheit 12a und/oder einem Teilbereich der ersten Lüftereinheit 10a und einem weiteren Teilbereich der zweiten Lüftereinheit 12a vergrößert, zumindest teilweise zu dämpfen. Zudem ist die Dämpfungseinheit 18a dazu vorgesehen, eine Relativbewegung, bei welcher sich ein Abstand zwischen der ersten Lüftereinheit 10a und der zweiten Lüftereinheit 12a und/oder einem Teilbereich der ersten Lüftereinheit 10a und einem weiteren Teilbereich der zweiten Lüftereinheit 12a verkleinert, zumindest teilweise zu dämpfen. Im vorliegenden Fall ist die Dämpfungseinheit 18a dabei zumindest dazu vorgesehen, eine auf die Lagereinheit 14a und insbesondere die Lagerelemente 24a, 26a, einwirkende Kraft zumindest teilweise zu dämpfen und insbesondere zu reduzieren, wodurch vorteilhaft Beschädigungen der Lagerelemente 24a, 26a verhindert werden können.

Dazu umfasst die Dämpfungseinheit 18a zumindest ein Dämpfungselement 20a, 22a. Im vorliegenden Fall umfasst die Dämpfungseinheit 18a genau zwei Dämpfungselemente 20a, 22a. Die Dämpfungselemente 20a, 22a sind zumindest im Wesentlichen baugleich ausgebildet. Die Dämpfungselemente 20a, 22a sind separat voneinander ausgebildet. Die Dämpfungselemente 20a, 22a sind räumlich getrennt und/oder beabstandet voneinander. Die Dämpfungselemente 20a, 22a sind koaxial bezüglich der Drehachse 16a angeordnet. Die Dämpfungselemente 20a, 22a sind in Richtung der Drehachse 16a versetzt zueinander angeordnet. Ein minimaler Abstand zwischen den Dämpfungselementen 20a, 22a beträgt dabei zumindest 15 %, vorteilhaft zumindest 25 % und besonders bevorzugt zumindest 50 %, einer Haupterstreckungslänge der Lüfterwelle 32a. Die Dämpfungselemente 20a, 22a sind dabei in Richtung der Drehachse 16a auf gegenüberliegenden Seiten der Lagereinheit 14a angeordnet. Dabei ist jedes der Dämpfungselemente 20a, 22a einem der Lagerelemente 24a, 26a zugeordnet. Im vorliegenden Fall ist ein erstes Dämpfungselement 20a der Dämpfungselemente 20a, 22a dem ersten Lagerelement 24a zugeordnet. Zudem ist ein zweites Dämpfungselement 22a der Dämpfungselemente 20a, 22a dem zweiten Lagerelement 26a zugeordnet. Die Dämpfungselemente 20a, 22a sind derart angeordnet, dass jedes der Dämpfungselemente 20a, 22a ein, dem jeweiligen Dämpfungselement 20a, 22a zugeordnetes, Lagerelement 24a, 26a in wenigstens einem Anwendungszustand, insbesondere bei einem Stoß, einer Erschütterung, einer Vibration und/oder einer Schwingung, unmittelbar kontaktiert. Die Dämpfungselemente 20a, 22a sind jeweils an den in Richtung der Drehachse 16a dem Zentrum der Lagereinheit 14a abgewandten Seiten 58a, 60a des Lagerelements 24a, 26a angeordnet.

Ferner sind die Dämpfungselemente 20a, 22a zumindest teilweise flexibel, im vorliegenden Fall insbesondere elastisch, ausgebildet. Die Dämpfungselemente 20a, 22a sind als Federelemente ausgebildet. Die Dämpfungselemente 20a, 22a bestehen dabei aus einem federelastischen Material, insbesondere Federstahl. Die Dämpfungselemente 20a, 22a sind im vorliegenden Fall als Tellerfedern ausgebildet. Prinzipiell könnte eine Dämpfungseinheit auch einstückig mit einer ersten Lüftereinheit, einer zweiten Lüftereinheit und/oder einer Lagereinheit ausgeführt sein. Zudem könnte eine Dämpfungseinheit auch genau ein Dämpfungselement und/oder mehrere, insbesondere zumindest drei und/oder zumindest vier, Dämpfungselemente aufweisen. Zudem ist denkbar, dass eine Dämpfungseinheit wenigstens ein als Gummielement und/oder Silikonelement oder dergleichen ausgebildetes Dämpfungselement aufweist.

Zu einer Halterung der Dämpfungselemente 20a, 22a umfasst die Dämpfungseinheit 18a zudem wenigstens ein Halteelement 46a, 48a. Im vorliegenden Fall umfasst die Dämpfungseinheit 18a genau zwei Halteelemente 46a, 48a. Die Halteelemente 46a, 48a sind zumindest im Wesentlichen baugleich ausgebildet. Die Halteelemente 46a, 48a sind separat voneinander ausgebildet. Die Halteelemente 46a, 48a sind räumlich getrennt und/oder beabstandet voneinander. Die Halteelemente 46a, 48a sind koaxial bezüglich der Drehachse 16a angeordnet. Die Halteelemente 46a, 48a sind rotationssymmetrisch bezüglich der Drehachse 16a ausgebildet. Die Halteelemente 46a, 48a sind in Richtung der Drehachse 16a versetzt zueinander angeordnet. Die Halteelemente 46a, 48a sind dabei in Richtung der Drehachse 16a auf gegenüberliegenden Seiten der Lagereinheit 14a angeordnet. Dabei ist jedes der Halteelemente 46a, 48a einem der Dämpfungselemente 20a, 22a und/oder einem der Lagerelemente 24a, 26a zugeordnet. Im vorliegenden Fall ist ein erstes Halteelement 46a der Halteelemente 46a, 48a dem ersten Lagerelement 24a und/oder dem ersten Dämpfungselement 20a zugeordnet. Zudem ist ein zweites Halteelement 48a der Halteelemente 46a, 48a dem zweiten Lagerelement 26a und/oder dem zweiten Dämpfungselement 22a zugeordnet. Die Halteelemente 46a, 48a dienen im vorliegenden Fall zumindest als Druckgrundlage für die Dämpfungselemente 20a, 22a.

Zudem umfasst jedes der Halteelemente 46a, 48a einen Anschlag 47a, 49a. Die Anschläge 47a, 49a sind im vorliegenden Fall in einem der Lüfterwelle 32a abgewandten Randbereich der Halteelemente 46a, 48a angeordnet. Die Anschläge 47a, 49a erstrecken sich in Richtung eines zentralen Bereichs der Lüfterwelle 32a. Die Anschläge 47a, 49a erstrecken sich jeweils in Richtung eines dem jeweiligen Halteelement 46a, 48a zugeordneten Lagerelements 24a, 26a.

Die Halteelemente 46a, 48a sind dabei derart angeordnet, dass jeder der Anschläge 47a, 49a ein, dem jeweiligen Halteelement 46a, 48a zugeordnetes, Lagerelement 24a, 26a, im vorliegenden Fall insbesondere den Außenring 38a, 40a, in wenigstens einem Anwendungszustand, insbesondere bei einem Stoß, einer Erschütterung, einer Vibration und/oder einer Schwingung oberhalb eines, insbesondere mittels einer Federhärte der Dämpfungselemente 20a, 22a, definierten und/oder definierbaren Grenzwerts, unmittelbar kontaktiert. Hierdurch ist die Dämpfungseinheit 18a dazu vorgesehen, eine, insbesondere durch einen Stoß, eine Erschütterung, Vibrationen und/oder Schwingungen bewirkte, Kraft über zumindest einen an dem jeweiligen Wälzkörper 42a, 44a des jeweiligen Lagerelements 24a, 26a vorbeiführenden Kraftweg zu leiten. Im vorliegenden Fall ist die Dämpfungseinheit 18a dazu vorgesehen, mittels eines Kontakts zwischen dem jeweiligen Anschlag 47a, 49a und dem jeweiligen Außenring 38a, 40a die Kraft über den jeweiligen Außenring 38a, 40a des jeweiligen Lagerelements 24a, 26a zu leiten, wodurch insbesondere Schäden und/oder Defekte der jeweiligen Wälzkörper 42a, 44a, beispielsweise durch Brinellierungen, reduziert werden können. Prinzipiell könnte eine Dämpfungseinheit auch eine andere Anzahl an Halteelementen aufweisen, wie beispielsweise genau ein Halteelement, insbesondere für zwei Dämpfungselemente. Zudem ist denkbar, ein Halteelement mit einer ersten Lüftereinheit, einer zweiten Lüftereinheit und/oder einer Lagereinheit einstückig auszubilden. Darüber hinaus ist denkbar, ein Halteelement nicht rotationssymmetrisch auszubilden und/oder mehrere Anschläge an einem Halteelement vorzusehen. Zusätzlich oder alternativ ist auch denkbar, einen Anschlag derart anzuordnen, dass dieser in wenigstens einem Anwendungszustand einen Innenring eines Wälzlagers kontaktiert.

Die Figuren 2 und 3 zeigen den Lüfter 28a in unterschiedlichen Betriebszuständen und/oder Belastungszuständen.

Figur 2 zeigt eine hängende Anordnung des Lüfters 28a. Dabei ist die erste Lüftereinheit 10a an einer Auflage 50a fixiert und vorteilhaft eingespannt, während die zweite Lüftereinheit 12a hängend angeordnet ist. Bei Einwirken eines Stoßes oder dergleichen, insbesondere auf die zweite Lüftereinheit 12a, zieht in diesem Fall die zweite Lüftereinheit 12a mit einer beschleunigten Kraft an der Sicherungseinheit 54a. Eine Richtung der beschleunigten Kraft ist mittels eines Pfeils 52a angedeutet. Dabei wird die beschleunigte Kraft über die Sicherungseinheit 54a auf die Lagereinheit 14a und insbesondere das zweite Lagerelement 26a übertragen. Durch das, insbesondere dem zweiten Lagerelement 26a zugeordnete, zweite Dämpfungselement 22a und das, insbesondere dem zweiten Lagerelement 26a zugeordnete, zweite Halteelement 48a wird die beschleunigte Kraft jedoch nicht über den Wälzkörper 44a des zweiten Lagerelements 26a übertragen, sondern über den Außenring 40a des zweiten Lagerelements 26a abgeleitet.

Figur 3 zeigt eine stehende Anordnung des Lüfters 28a. Dabei ist die erste Lüftereinheit 10a auf einer Auflage 50a angeordnet, während die zweite Lüftereinheit 12a in Richtung der Schwerkraft oberhalb der ersten Lüftereinheit 10a angeordnet ist. Bei Einwirken eines Stoßes oder dergleichen, insbesondere auf die zweite Lüftereinheit 12a, wird eine beschleunigte Kraft auf die Lagereinheit 14a und insbesondere das erste Lagerelement 24a übertragen. Eine Richtung der beschleunigten Kraft ist wiederum mittels eines Pfeils 52a angedeutet. Durch das, insbesondere dem ersten Lagerelement 24a zugeordnete, erste Dämpfungselement 20a und das, insbesondere dem ersten Lagerelement 24a zugeordnete, erste Halteelement 46a wird die beschleunigte Kraft jedoch nicht über den Wälzkörper 42a des ersten Lagerelements 24a übertragen, sondern über den Außenring 38a des ersten Lagerelements 24a abgeleitet.

In den Figuren 4 bis 7 sind vier weitere Ausführungsbeispiele gezeigt, wobei nur das Ausführungsbeispiel der Figur 5 zur Erfindung gehört.

Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 3, verwiesen werden kann. Zur Unterscheidung der Ausführungsbeispiele ist der Buchstabe a den Bezugszeichen des Ausführungsbeispiels in den Figuren 1 bis 3 nachgestellt. In den Ausführungsbeispielen der Figuren 4 bis 7 ist der Buchstabe a durch die Buchstaben b bis e ersetzt.

Figur 4 zeigt einen Lüfter 28b mit einer alternativen Lüftervorrichtung. Die Lüftervorrichtung weist eine erste Lüftereinheit 10b und eine zweite Lüftereinheit 12b auf. Die Lüftervorrichtung weist eine Lagereinheit 14b und eine Dämpfungseinheit 18b auf. Die Lagereinheit 14b weist zwei Lagerelemente 24b, 26b auf. Die Dämpfungseinheit 18b weist zwei Dämpfungselemente 20b, 22b auf. Zu einer Halterung der Dämpfungselemente 20b, 22b umfasst die Dämpfungseinheit 18b zudem zwei Halteelemente 46b, 48b. Die Halteelemente 46b, 48b sind in Richtung der Drehachse 16b versetzt zueinander angeordnet. Die Halteelemente 46b, 48b sind dabei in Richtung der Drehachse 16b auf einander zugewandten Seiten 62b, 64b der Lagereinheit 14b angeordnet. Dabei ist jedes der Halteelemente 46b, 48b einem der Dämpfungselemente 20b, 22b und/oder einem der Lagerelemente 24b, 26b zugeordnet. Die Dämpfungselemente 20b, 22b sind an einer in Richtung einer Drehachse 16b der zweiten Lüftereinheit 12b, einem Zentrum der Lagereinheit 14b zugewandten Seite 62b, 64b eines Lagerelements 24b, 26b angeordnet.

Zudem umfasst jedes der Halteelemente 46b, 48b einen Anschlag 47b, 49b. Die Anschläge 47b, 49b sind im in Figur 4 gezeigten Ausführungsbeispiel an einem einer Lüfterwelle 32b der Lüftervorrichtung zugewandten Randbereich der Halteelemente 46b, 48b angeordnet. Die Anschläge 47b, 49b erstrecken sich in eine von einem zentralen Bereich der Lüfterwelle 32b wegweisende Richtung, parallel zu der Drehachse 16b. Die Anschläge 47b, 49b erstrecken sich jeweils in Richtung eines dem jeweiligen Halteelement 46b, 48b zugeordneten Lagerelements 24b, 26b, insbesondere eines Innenrings 34b, 36b des jeweiligen zugeordneten Lagerelements 24b, 26b. Die Halteelemente 46b, 48b sind derart angeordnet, dass jeder der Anschläge 47b, 49b ein, dem jeweiligen Halteelement 46b, 48b zugeordnetes, Lagerelement 24b, 26b, im vorliegenden Fall insbesondere den Innenring 34b, 36b, in wenigstens einem Anwendungszustand, insbesondere bei einem Stoß, einer Erschütterung, einer Vibration und/oder einer Schwingung oberhalb eines, insbesondere mittels einer Federhärte der Dämpfungselemente 20b, 22b, definierten und/oder definierbaren Grenzwerts, unmittelbar kontaktiert. Im in Figur 4 vorliegenden Fall ist die Dämpfungseinheit 18b dazu vorgesehen, mittels eines Kontakts zwischen dem jeweiligen Anschlag 47b, 49b und dem jeweiligen Innenring 34b, 36b die Kraft über den jeweiligen Innenring 34b, 36b des jeweiligen Lagerelements 24b, 26b zu leiten.

Figur 5 zeigt einen Lüfter 28c mit einer Lüftervorrichtung gemäß der Erfindung. Die Lüftervorrichtung weist eine erste Lüftereinheit 10c und eine zweite Lüftereinheit 12c auf. Die erste Lüftereinheit 10c weist ein Lüftergehäuse 66c auf. Die Lüftervorrichtung weist eine Lüfterwelle 32c auf. Die Lüfterwelle 32c ist dazu vorgesehen, um eine Drehachse 16c zu rotieren. Die Lüftervorrichtung weist eine Lagereinheit 14c und eine Dämpfungseinheit 18c auf. Die Lagereinheit 14c weist zwei Lagerelemente 24c, 26c auf. Die Dämpfungseinheit 18c weist zwei Dämpfungselemente 20c, 22c auf. Die Dämpfungselemente 20c, 22c weisen unterschiedliche Federkräfte auf. Die Dämpfungseinheit 18c weist ein Vorspannelement 56c auf. Das Vorspannelement 56c ist zu einer Beeinflussung eines Dämpfungsverhaltens zumindest eines Teils der Dämpfungseinheit 18c, insbesondere des Dämpfungselements 20c vorgesehen. Das Vorspannelement 56c ist als ein Ringelement ausgebildet. Das Vorspannelement 56c ist kraft und/oder formschlüssig mit dem Lüftergehäuse 66c verbunden, vorzugsweise einstückig mit dem Lüftergehäuse 66c ausgebildet. Das Vorspannelement 56c bildet einen Anschlag für ein Lagerelement 24c, 26c aus. Das Vorspannelement 56c lenkt das Lagerelemente 24c in eine Richtung parallel zu der Drehachse 16c auf das andere Lagerelement 26c zugerichtet aus. Das Vorspannelement 56c bewirkt eine Vorspannung des Dämpfungselements 20c. Das Vorspannelement 56c ist dazu vorgesehen, einen Einbauraum für das Dämpfungselement 20c, 22c, insbesondere einen Federeinbauraum einer Tellerfeder, vorzugeben. Vorzugsweise verringert das Vorspannelement 56c den Einbauraum, insbesondere den Federeinbauraum. Es ist denkbar, dass mittels einer Variation einer Position des Vorspannelements 56c in Richtung der Drehachse 16c und/oder mittels einer Variation einer Erstreckung des Vorspannelements 56c parallel zu der Drehachse 16c ein variabler Einbauraum, insbesondere Federeinbauraum, erzeugbar ist. Dadurch kann vorteilhaft eine Federkraft des Dämpfungselements 20c, 22c, insbesondere der Tellerfeder, eingestellt und/oder variiert werden. Vorteilhaft können, insbesondere abhängig von dem Einbauraum, unterschiedliche Federkräfte bei Verwendung desselben Dämpfungselements 20c, 22c ermöglicht werden. Insbesondere können Federkräfte zweier separat ausgebildeter Dämpfungselemente 20c, 22c, insbesondere entlang der Drehachse 16c oberhalb und unterhalb eines Zentrums der Lagereinheit 14c, unterschiedlich groß sein, insbesondere bei in einem Anlieferungszustand identisch zueinander ausgebildeten Dämpfungselementen 20c, 22c. Vorteilhaft spannt das Vorspannelement 56c das Dämpfungselement 20c vor, welches entlang der Drehachse einer Seite der Lüftervorrichtung zugewandt ist, an welcher ein Angreifen einer äußeren, beispielsweise Mikrobewegungen anregenden Kraft wahrscheinlicher ist. Vorzugsweise spannt das Vorspannelement 56c das Dämpfungselement 20c vor, welches entlang der Drehachse 16c einer Rotorseite der Lüftervorrichtung zugewandt ist, wobei die Rotorseite insbesondere als eine Seite der Lüftervorrichtung ausgebildet ist, welche im Betriebszustand eine rotierende Lüftereinheit 12c aufweist. Dadurch kann vorteilhaft eine Anregung zumindest eines Teils der Lagereinheit 14c, insbesondere zumindest eines Lagerelements 24c, 26c, durch äußere Kräfte vermieden werden, wodurch insbesondere Mikrobewegungen der Lagereinheit 14c, insbesondere zumindest eines Lagerelements 24c, 26c, und/oder auf die Lagereinheit 14c, insbesondere auf zumindest ein Lagerelement 24c, 26c, wirkende Mikrobewegungen vermieden werden können. Das Vorspannelement 56c ist dazu vorgesehen, ein wesentlich voneinander verschiedenes Dämpfungsverhalten der zumindest zwei separat voneinander ausgebildeten Dämpfungselemente 20c, 22c zu erzeugen. Das eine Dämpfungselement 20c weist ein wesentlich härteres Dämpfungsverhalten auf als das andere Dämpfungselement 22c.

Die im Ausführungsbeispiel von Figur 6 gezeigte Lüftervorrichtung weist eine Lagereinheit 14d und eine Dämpfungseinheit 18d auf. Die Lagereinheit 14d weist zwei Lagerelemente 24d, 26d auf. Die Dämpfungseinheit 18d weist zwei Dämpfungselemente 20d, 22d auf. Die Dämpfungselemente 20d, 22d sind zueinander verschieden ausgebildet. Die Lüftervorrichtung weist eine erste Lüftereinheit 10d und eine zweite Lüftereinheit 12d auf. Die zweite Lüftereinheit 12d ist dazu vorgesehen um eine Drehachse 16d zu rotieren. Zu einer Halterung der Dämpfungselemente 20d, 22d umfasst die Dämpfungseinheit 18d zwei Halteelemente 46d, 48d. Die Halteelemente 46d, 48d sind in Richtung der Drehachse 16d versetzt zueinander angeordnet. Das Halteelement 46d ist in Richtung der Drehachse 16d auf einer einem Zentrum der Lagereinheit 14d abgewandten Seite 58d angeordnet. Das Dämpfungselement 20d ist in Richtung der Drehachse 16d auf einer einem Zentrum der Lagereinheit 14d abgewandten Seite 58d angeordnet. Das Halteelement 48d ist in Richtung der Drehachse 16d auf einer dem Zentrum der Lagereinheit 14d zugewandten Seite 64d angeordnet. Das Dämpfungselement 22d ist in Richtung der Drehachse 16d auf einer dem Zentrum der Lagereinheit 14d zugewandten Seite 64d angeordnet.

Zudem umfasst jedes der Halteelemente 46d, 48d einen Anschlag 47d, 49d. Der Anschlag 47d des Halteelements 46d ist im in Figur 6 gezeigten Ausführungsbeispiel in einem einer Lüfterwelle 32d der Lüftervorrichtung abgewandten Randbereich des Halteelements 46d angeordnet. Der Anschlag 47d des Halteelements 46d erstreckt sich in eine auf einen zentralen Bereich der Lüfterwelle 32d zuweisende Richtung, parallel zu der Drehachse 16d. Der Anschlag 49d des anderen Halteelements 48d ist im in Figur 6 gezeigten Ausführungsbeispiel in einem einer Lüfterwelle 32d der Lüftervorrichtung zugewandten Randbereich des anderen Halteelementes 48d angeordnet. Der Anschlag 49d des anderen Halteelements 48d erstreckt sich in eine von einem zentralen Bereich der Lüfterwelle 32d wegweisende Richtung, parallel zu der Drehachse 16d. Der Anschlag 49d des anderen Halteelements 48d weist eine wesentlich größere Erstreckung parallel zu der Drehachse 16d auf als der Anschlag 47d des Halteelements 46d. Das Halteelement 46d ist derart angeordnet, dass der Anschlag 47d des Halteelements 46d ein, dem Halteelement 46d zugeordnetes, Lagerelement 24d, im in Figur 6 gezeigten Fall insbesondere den Außenring 38d, in wenigstens einem Anwendungszustand, insbesondere bei einem Stoß, einer Erschütterung, einer Vibration und/oder einer Schwingung oberhalb eines, insbesondere mittels einer Federhärte der Dämpfungselemente 20d definierten und/oder definierbaren Grenzwerts, unmittelbar kontaktiert. Im in Figur 6 vorliegenden Fall ist die Dämpfungseinheit 18d dazu vorgesehen, mittels eines Kontakts zwischen dem Anschlag 47d und dem Außenring 38d die Kraft über den Außenring 38d des Lagerelements 24d zu leiten. Das Halteelement 48d ist derart angeordnet, dass der Anschlag 49d des Halteelements 48d ein, dem Halteelement 48d zugeordnetes, Lagerelement 26d, im in Figur 6 gezeigten Fall insbesondere den Innenring 36d, in wenigstens einem Anwendungszustand, insbesondere bei einem Stoß, einer Erschütterung, einer Vibration und/oder einer Schwingung oberhalb eines, insbesondere mittels einer Federhärte der Dämpfungselemente 22d definierten und/oder definierbaren Grenzwerts, unmittelbar kontaktiert. Im in Figur 6 vorliegenden Fall ist die Dämpfungseinheit 18d dazu vorgesehen, mittels eines Kontakts zwischen dem Anschlag 49d und dem Innenring 36d die Kraft über den Innenring 36d des Lagerelements 26d zu leiten. Das Dämpfungselement 20d weist eine von dem anderen Dämpfungselement 22d verschiedene Federkraft auf. Die Federkraft des Dämpfungselements 20d ist kleiner als die Federkraft des anderen Dämpfungselements 22d.

Die im Ausführungsbeispiel von Figur 7 gezeigte Lüftervorrichtung weist eine Lagereinheit 14e und eine Dämpfungseinheit 18e auf. Die Lagereinheit 14e weist zwei Lagerelemente 24e, 26e auf. Die Dämpfungseinheit 18e weist zwei Dämpfungselemente 20e, 22e auf. Die Dämpfungselemente 20e, 22e sind zueinander verschieden ausgebildet. Die Lüftervorrichtung weist eine erste Lüftereinheit 10e und eine zweite Lüftereinheit 12e auf. Die zweite Lüftereinheit 12e ist dazu vorgesehen um eine Drehachse 16e zu rotieren. Zu einer Halterung der Dämpfungselemente 20e, 22e umfasst die Dämpfungseinheit 18e zwei Halteelemente 46e, 48e. Die Halteelemente 46e, 48e sind in Richtung der Drehachse 16e versetzt zueinander angeordnet. Das Halteelement 46e ist in Richtung der Drehachse 16e auf einer einem Zentrum der Lagereinheit 14e zugewandten Seite 62e angeordnet. Das Dämpfungselement 20e ist in Richtung der Drehachse 16e auf einer einem Zentrum der Lagereinheit 14e zugewandten Seite 62e angeordnet. Das Halteelement 48e ist in Richtung der Drehachse 16e auf einer dem Zentrum der Lagereinheit 14e abgewandten Seite 64e angeordnet. Das Dämpfungselement 22e ist in Richtung der Drehachse 16e auf einer dem Zentrum der Lagereinheit 14e abgewandten Seite 64e angeordnet.

Zudem umfasst jedes der Halteelemente 46e, 48e einen Anschlag 47e, 49e. Der Anschlag 47e des Halteelements 46e ist im in Figur 7 gezeigten Ausführungsbeispiel in einem einer Lüfterwelle 32e der Lüftervorrichtung zugewandten Randbereich des Halteelements 46e angeordnet. Der Anschlag 47e des Halteelements 46e erstreckt sich in eine, einem zentralen Bereich der Lüfterwelle 32 abgewandte Richtung, parallel zu der Drehachse 16e. Der Anschlag 49e des anderen Halteelements 48e ist im in Figur 7 gezeigten Ausführungsbeispiel in einem einer Lüfterwelle 32e der Lüftervorrichtung abgewandten Randbereich des anderen Halteelementes 48e angeordnet. Der Anschlag 49e des anderen Halteelements 48e erstreckt sich in eine auf einen zentralen Bereich der Lüfterwelle 32e zuweisende Richtung, parallel zu der Drehachse 16e. Der Anschlag 49e des anderen Halteelements 48e weist eine wesentlich kleinere Erstreckung parallel zu der Drehachse 16e auf als der Anschlag 47e des Halteelements 46e. Das Halteelement 46e ist derart angeordnet, dass der Anschlag 47e des Haltelements 46e ein, dem Halteelement 46e zugeordnetes, Lagerelement 24e, im in Figur 7 gezeigten Fall insbesondere den Innenring 34e, in wenigstens einem Anwendungszustand, insbesondere bei einem Stoß, einer Erschütterung, einer Vibration und/oder einer Schwingung oberhalb eines, insbesondere mittels einer Federhärte des Dämpfungselements 20e definierten und/oder definierbaren Grenzwerts, unmittelbar kontaktiert. Im in Figur 7 vorliegenden Fall ist die Dämpfungseinheit 18e dazu vorgesehen, mittels eines Kontakts zwischen dem Anschlag 47e und dem Innenring 34e die Kraft über den Innenring 34e des Lagerelements 24e zu leiten. Das Halteelement 48e ist derart angeordnet, dass der Anschlag 49e des Haltelements 48e ein, dem Halteelement 48e zugeordnetes, Lagerelement 26e, im in Figur 7 gezeigten Fall insbesondere den Außenringring 40e, in wenigstens einem Anwendungszustand, insbesondere bei einem Stoß, einer Erschütterung, einer Vibration und/oder einer Schwingung oberhalb eines, insbesondere mittels einer Federhärte des Dämpfungselements 22e definierten und/oder definierbaren Grenzwerts, unmittelbar kontaktiert. Im in Figur 7 vorliegenden Fall ist die Dämpfungseinheit 18e dazu vorgesehen, mittels eines Kontakts zwischen dem Anschlag 49e und dem Außenring 40e die Kraft über den Außenring 40e des Lagerelements 26e zu leiten. Das Dämpfungselement 20e weist eine von dem anderen Dämpfungselement 22e verschiedene Federkraft auf. Die Federkraft des Dämpfungselements 20e ist größer als die Federkraft des anderen Dämpfungselements 22e.

## Patentansprüche

1. Lüfter mit zumindest einer Vorrichtung, mit einer ersten Lüftereinheit (10c) mit einer zweiten Einheit (12c), insbesondere zweite Lüftereinheit, mit einer Lagereinheit (14a-e), welche die erste Lüftereinheit (10c) und die zweite Einheit (12c), insbesondere zweite Lüftereinheit, um eine Drehachse (16a-e) drehbar relativ zueinander lagert, und mit einer Dämpfungseinheit (18a-e), welche dazu vorgesehen ist, eine Relativbewegung der ersten Lüftereinheit (10c) und der zweiten Einheit (12c), insbesondere zweiten Lüftereinheit, in eine zu der Drehachse (16a-e) zumindest im Wesentlichen parallel ausgerichtete erste Axialrichtung und in eine zu der Drehachse (16a-e) zumindest im Wesentlichen parallel ausgerichtete zweite Axialrichtung zumindest teilweise zu dämpfen, **dadurch gekennzeichnet, dass** die Dämpfungseinheit (18c) wenigstens zwei zumindest teilweise flexibel ausgebildete Dämpfungselemente aufweist, die als Tellerfeder ausgebildet sind, wobei die Dämpfungseinheit (18c) zumindest ein Vorspannelement (56c) aufweist, zu einer Beeinflussung eines Dämpfungsverhaltens der zwei als Tellerfeder ausgebildeten Dämpfungselemente, und wobei das zumindest eine Vorspannelement (56c) dazu vorgesehen ist, ein wesentlich voneinander verschiedenes Dämpfungsverhalten der zumindest zwei separat voneinander ausgebildeten Dämpfungselemente (20c, 22c) zu erzeugen.

2. Lüfter nach Anspruch 1, **dadurch gekennzeichnet, dass** die Dämpfungseinheit (18a-e) zumindest dazu vorgesehen ist, eine auf die Lagereinheit (14a-e) einwirkende Kraft zumindest teilweise zu dämpfen.

3. Lüfter nach Anspruch 1, **dadurch gekennzeichnet, dass** die Dämpfungselemente (20a-e, 22a-e) in Richtung der Drehachse (16a-e) versetzt zueinander angeordnet sind.

4. Lüfter nach Anspruch 3, **dadurch gekennzeichnet, dass** die Dämpfungselemente (20a-e, 22a-e) koaxial bezüglich der Drehachse (16a-e) angeordnet sind.

5. Lüfter nach einem der Ansprüche 1 oder 3 bis 4, **dadurch gekennzeichnet, dass** die Dämpfungselemente (20a-c, 22a-c) zumindest im Wesentlichen baugleich ausgebildet sind.

6. Lüfter nach einem der vorhergehenden Ansprüche, **dadurch gekennzeichnet, dass** die Lagereinheit (14a-e) zumindest ein als Wälzlager ausgebildetes Lagerelement (24a-e, 26a-e) aufweist.

7. Lüfter nach Anspruch 6, **dadurch gekennzeichnet, dass** die Dämpfungseinheit (18a-e) dazu vorgesehen ist, eine Kraft über zumindest einen an einem Wälzkörper (42a-e, 44a-e) des Lagerelements (24a-e, 26a-e) vorbeiführenden Kraftweg zu leiten.

8. Lüfter nach einem der vorhergehenden Ansprüche, **dadurch gekennzeichnet, dass** die Lagereinheit (14a-e) zumindest zwei separat voneinander ausgebildete Lagerelemente (24a-e, 26a-e) aufweist.

9. Lüfter zumindest nach Anspruch 1 und 8, **dadurch gekennzeichnet, dass** jedem der Lagerelemente (24a-e, 26a-e) eines der Dämpfungselemente (20a-e, 22a-e) zugeordnet ist.

10. Lüfter zumindest nach Anspruch 1 und zumindest nach einem der Ansprüche 6 und 8, **dadurch gekennzeichnet, dass** zumindest ein Dämpfungselement (20a; 20d; 20e, 22a; 22d; 22e) an einer in Richtung der Drehachse (16a; 16d; 16e) einem Zentrum der Lagereinheit (14a; 14d; 14e) abgewandten Seite (58a; 58d; 58e, 60a; 60d; 60e) eines Lagerelements (24a; 24d; 24e, 26a; 26d; 26e) angeordnet ist.

11. Lüfter zumindest nach Anspruch 1 und zumindest nach einem der Ansprüche 6 und 8, **dadurch gekennzeichnet, dass** zumindest ein Dämpfungselement (20b-e, 22b-e) an einer in Richtung der Drehachse (16b-e) einem Zentrum der Lagereinheit (14b-e) zugewandten Seite (62b-e, 64b-e) eines Lagerelements (24b-e, 26b-e) angeordnet ist.

12. Lüfter zumindest nach Anspruch 1, **dadurch gekennzeichnet, dass** die Dämpfungselemente (20a-e, 22a-e) unterschiedliche Federkräfte aufweisen.

## Claims

1. A fan, with at least one device, with a first fan unit (10c), with a second unit (12c), in particular a second fan unit, with a bearing unit (14a-e), bearing the first fan unit (10c) and the second unit (12c), in particular the second fan unit, rotatably relative to one another about an axis of rotation (16a-e), and with a damping unit (18a-e) provided to at least partially dampen a relative movement of the first fan unit (10c) and the second unit (12c), in particular the second fan unit, in a first axial direction at least substantially parallelly aligned with the axis of rotation (16a-e) and in a second axial direction at least substantially parallelly aligned with the axis of rotation (16a-e), **characterized in that** the damping unit (18c) has at least two damping members at least partially configured to be flexible, which are configured as Belleville springs, wherein the damping unit (18c) hast at least one biasing member (56c) for influencing a damping behavior of the two damping members configured as Belleville springs, and wherein the at least one biasing member (56c) is provided to produce damping behaviors of the at least two damping members (20c, 22c) configured separately from one another, which are essentially different from one another.

2. The fan according to claim 1, **characterized in that** the damping unit (18a-e) is at least partially provided to at least partially dampen a force acting on the bearing unit (14a-e).

3. The fan according to claim 1, **characterized in that** the damping members (20a-e, 22a-e) are arranged offset from one another in the direction of the axis of rotation (16a-e).

4. The fan according to claim 3, **characterized in that** the damping members (20a-e, 22a-e) are arranged coaxially relative to the axis of rotation (16a-e).

5. The fan according to any one of claims 1 or 3 to 4, **characterized in that** the damping members (20a-c, 22a-c) are configured to be at least substantially structurally identical.

6. The fan according to any one of the preceding claims, **characterized in that** the bearing unit (14a-e) has at least one bearing member (24a-e, 26a-e) configured as a rolling bearing.

7. The fan according to claim 6, **characterized in that** the damping unit (18a-e) is provided to direct a force across at least one force path bypassing a rolling element (42a-e, 44a-e) of the bearing member (24a-e, 26a-e).

8. The fan according to any one of the preceding claims, **characterized in that** the bearing unit (14a-e) has at least two bearing members (24a-e, 26a-e) configured separately from one another.

9. The fan according to claim 1 and 8, **characterized in that** each of the bearing members (24a-e, 26a-e) is associated with one of the damping members (20a-e, 22a-e).

10. The fan at least according to claim 1 and at least according to any one of claims 6 and 8, **characterized in that** at least one damping member (20a; 20d; 20e; 22a; 22d; 22e) is arranged on a side (58a; 58d; 58e; 60a; 60d; 60e) of a bearing member (24a; 24d; 24e; 26a; 26d; 26e) facing away from a center of the bearing unit (14a; 14d; 14e) in the direction of the axis of rotation (16a: 16d; 16e).

11. The fan at least according to claim 1 and at least according to any one of claims 6 and 8, **characterized in that** at least one damping member (20b-e, 22b-e) is arranged on a side (62b-e, 64b-e) of a bearing member (24b-e, 26b-e) facing towards a center of the bearing unit (14b-e) in the direction of the axis of rotation (16b-e).

12. The fan at least according to claim 1, **characterized in that** the damping members (20a-e, 22a-e) have different spring forces.

## Revendications

1. Ventilateur comportant au moins un dispositif, comportant une première unité de ventilation (10c), comportant une seconde unité (12c), en particulier une seconde unité de ventilation, comportant une unité de palier (14a-e) qui contient la première unité de ventilation (10c) et la seconde unité (12c), en particulier une seconde unité de ventilation, montées de manière rotative autour d'un axe de rotation (16a-e) l'une par rapport à l'autre, et comportant une unité d'amortissement (18a-e), qui est prévue pour amortir au moins partiellement un mouvement relatif de la première unité de ventilation (10c) et de la seconde unité (12c), en particulier la seconde unité de ventilation, dans une première direction axiale orientée au moins sensiblement parallèlement à l'axe de rotation (16a-e) et dans une seconde direction axiale orientée au moins sensiblement parallèlement à l'axe de rotation (16a-e), **caractérisé en ce que** l'unité d'amortissement (18c) présente au moins deux éléments d'amortissement formés de manière au moins partiellement flexible réalisés sous forme de rondelles-ressorts, dans lequel l'unité d'amortissement (18c) présente au moins un élément de précontrainte (56c) pour influencer un comportement d'amortissement des deux éléments d'amortissement réalisés sous forme de rondelles-ressorts, et dans lequel l'au moins un élément de précontrainte (56c) est prévu pour générer des comportements d'amortissement des au moins deux éléments d'amortissement (20c, 22c) formés séparément l'un de l'autre, sensiblement différents l'un de l'autre.

2. Ventilateur selon la revendication 1, **caractérisé en ce que** l'unité d'amortissement (18a-e) est prévue au moins pour amortir au moins partiellement une force agissant sur l'unité de palier (14a-e).

3. Ventilateur selon la revendication 1, **caractérisé en ce que** les éléments d'amortissement (20a-e, 22a-e) sont disposés de manière décalée les uns des autres dans la direction de l'axe de rotation (16a-e).

4. Ventilateur selon la revendication 3, **caractérisé en ce que** les éléments d'amortissement (20a-e, 22a-e) sont disposés coaxialement par rapport à l'axe de rotation (16a-e).

5. Ventilateur selon l'une des revendications 1 ou 3 et 4, **caractérisé en ce que** les éléments d'amortissement (20a-c, 22a-c) sont de construction au moins sensiblement identique.

6. Ventilateur selon l'une des revendications précédentes, **caractérisé en ce que** l'unité de palier (14a-e) présente au moins un élément de palier (24a-e, 26a-e) réalisé sous forme de palier à roulement.

7. Ventilateur selon la revendication 6, **caractérisé en ce que** l'unité d'amortissement (18a-e) est prévue pour transmettre une force via au moins un trajet de force passant devant un palier à roulement (42a-e, 44a-e) de l'élément de palier (24a-e, 26a-e).

8. Ventilateur selon l'une des revendications précédentes, **caractérisé en ce que** l'unité de palier (14a-e) présente au moins deux éléments de palier (24a-e, 26a-e) formés séparément l'un de l'autre.

9. Ventilateur au moins selon les revendications 1 et 8, **caractérisé en ce que** l'un des éléments d'amortissement (20a-e, 22a-e) est associé à chacun des éléments de palier (24a-e, 26a-e).

10. Ventilateur au moins selon la revendication 1 et au moins selon l'une des revendications 6 et 8, **caractérisé en ce qu'**au moins un élément d'amortissement (20a ; 20d ; 20e, 22a ; 22d ; 22e) est disposé sur un côté (58a ; 58d ; 58e, 60a ; 60d ; 60e) d'un élément de palier (24a ; 24d ; 24e, 26a ; 26d ; 26e) opposé à un centre de l'unité de palier (14a; 14d; 14e) dans la direction de l'axe de rotation (16a ; 16d ; 16e).

11. Ventilateur au moins selon la revendication 1 et au moins selon l'une des revendications 6 et 8, **caractérisé en ce qu'**au moins un élément d'amortissement (20b-e, 22b-e) est disposé sur un côté (62b-e, 64b-e) d'un élément de palier (24b-e, 26b-e) orienté vers un centre de l'unité de palier (14b-e) dans la direction de l'axe de rotation (16b-e).

12. Ventilateur au moins selon la revendication 1, **caractérisé en ce que** les éléments d'amortissement (20a-e, 22a-e) présentent des forces élastiques différentes.
